# EUROPÄISCHE PATENTSCHRIFT

(11) **EP 0 300 967 B1**
(45) Veröffentlichungstag und Bekanntmachung des Hinweises auf die Patenterteilung: **26.08.1992**
(21) Anmeldenummer: 88810482.5
(22) Anmeldetag: 14.07.1988
(51) Int. Cl.: G03D 13/00

(54) **Vorrichtung zur Herstellung von fotografischen Kopien**
Device for producing photographic copies
Dispositif pour la production de copies photographiques

(30) Priorität: 21.07.1987 CH 2752/87
(43) Veröffentlichungstag der Anmeldung: 25.01.1989
(73) Patentinhaber: GRETAG Aktiengesellschaft, CH-8105 Regensdorf (CH)
(72) Erfinder: Knecht, Hugo, CH-8165 Schöfflisdorf (CH); Lüscher, René, CH-8302 Kloten (CH)
(74) Vertreter: Kleewein, Walter, Dr.

(56) Entgegenhaltungen:
- DE-A- 3 205 739
- US-A- 4 191 369

## Beschreibung

Die Erfindung betrifft eine Vorrichtung zur Herstellung von fotografischen Kopien gemäss Oberbegriff des Patentanspruchs 1.

Der Trend in der Photofinishing-Branche geht heute immer stärker weg vom zentralen Grosslabor in Richtung zum dezentralen Klein- und Kleinstlabor, bei dem alle erforderlichen Verarbeitungsgeräte (Filmentwickler und -trockner, Printer, Papierentwickler und -trockner) zu einer mehr oder weniger kompakten baulichen Einheit zusammengefügt sind. Solche Klein-oder Kompaktlabors werden vielfach beim Fotohändler oder in Supermärkten und anderen Läden betrieben und ermöglichen dadurch einen besseren Service für den Endverbraucher (Kundennähe, kurze Lieferzeit etc., etc.).

Eine wesentliche Anforderung an ein solches Kleinlabor ist Kompaktheit, wobei gleichzeitig aber Bedienungsfreundlichkeit und optimale Kopierqualität gewährleistet sein müssen. Ferner müssen störende oder gar schädliche Emissionen (z.B. Chemikalien-Dämpfe etc.) unter allen Umständen vermieden werden. Und ausserdem müssen die einzelnen Komponenten so angeordnet sein, dass im Falle eines Fehlers bei einer Komponente (z.B. wenn ein Tank leckt) dadurch möglichst nicht auch die anderen Komponenten Schaden nehmen.

Es ist demnach Aufgabe der Erfindung, eine Vorrichtung zur Herstellung von fotografischen Kopien der gattungsgemässen Art derart weiterzubilden und zu verbessern, dass sie die vorstehend genannten Anforderungen möglichst gut erfüllt. Insbesondere sollen die Voraussetzungen für höchste Kompaktheit bei gleichzeitiger baulicher Einfachheit und optimaler funktioneller Anordnung der einzelnen Komponenten geschaffen werden.

Die erfindungsgemässe Vorrichtung, die diesen Ansprüchen gerecht wird, ist im Patentanspruch 1 beschrieben. Bevorzugte Weiterbildungen ergeben sich aus den abhängigen Ansprüchen.

Gemäss dem Grundgedanken der Erfindung stehen also der Printer und der Papierprozessor im rechten Winkel zueinander, was eine besonders günstige und platzsparende Anordnung ergibt. Bei allen bekannten Vorrichtungen dieser Art sind Printer und Papierprozessor dagegen stets in Linie. Ermöglicht wurde diese günstigere Anordnung dadurch, dass gemäss einem weiteren Grundgedanken der Erfindung ein Blattwender vorgesehen ist, der die erforderliche Umlenkung der zu entwickelnden Kopiermaterial-Blätter vornimmt. Gemäss einem weiteren wichtigen Aspekt der Erfindung übernimmt dieser Blattwender vorzugsweise gleichzeitig auch die geschwindigkeitsmässige Anpassung von Printer und Papierprozessor, wirkt also als Puffer. Und ferner ist es dank dieses Blattwenders auch einfach möglich, das Kopiermaterial sowohl im Printer als auch im Papierprozessor optimal zu orientieren (Schichtseite nach oben bzw. in den Tanks nach aussen), so dass der Printer selbst wiederum funktionell und konstruktiv optimal aufgebaut und angeordnet sein kann und im Papierprozessor diverse bei anderer Schichtlage vorhandene Probleme vermieden werden können. Schliesslich ergibt sich dadurch auch für den Bediener der Vorrichtung die ergonomisch günstigste Anordnung.

Im folgenden wird die Erfindung anhand eines in der Zeichnung dargestellten Ausführungsbeispiels einer erfindungsgemässen Vorrichtung näher erläutert. Es zeigen:
- Fig. 1: eine schematische Schrägansicht der Vorrichtung,
- Fig. 2: eine Skizze zur Verdeutlichung der räumlichen Lagen der einzelnen Vorrichtungsteile,
- Fig. 3 und 4: je einen Vertikalschnitt durch den Printerteil parallel zur Vorderfront der Vorrichtung gemäss Fig. 1 mit zwei verschiedenen Stellungen des Blattwenders und
- Fig. 5: einen Vertikalschnitt parallel zur rechten Seitenfront.

In Fig. 1 ist die erfindungsgemässe, im folgenden kurz "Minilab" genannte Vorrichtung in ihren äusseren Umrissen und nur soweit zum Verständnis der Erfindung nötig dargestellt. Danach sind in einem gemeinsamen lichtdichten Gehäuse G ein üblicherweise als Printer bezeichnetes Kopier- oder Vergrösserungsgerät P, ein sog. Papierprozessor PP, ein Filmprozessor FP, ein Film- und Papiertrockner D und ein Chemie-Ver- und Entsorgungsteil R angeordnet. Sämtliche Komponenten sind, was die vorliegende Erfindung betrifft, an sich Standard. Neu sind lediglich ihre gegenseitige Anordnung sowie diverse Details, die weiter unten noch im Einzelnen erläutert werden.

Die Aufgabe und Funktionsweise der genannten Komponenten des erfindungsgemässen Mini-Lab's ist evident: Im Filmprozessor FP werden belichtete fotografische Filme F, von denen Kopien hergesstellt werden sollen, entwickelt. Der Printer P kopiert den entwickelten Film entsprechend dem Kundenauftrag auf geeignetes fotografisches Kopiermaterial K ("Papier"). Im Papierprozessor PP wird das belichtete Kopiermaterial entwickelt. Im Trockner D schliesslich werden die entwickelten Kopien und entwickelter Film getrocknet. Selbstverständlich können für Film und Papier auch separate Trockner vorgesehen sein. Der Ver- und Entsorgungsteil R, der unter den beiden Prozessoren FP und PP angeordnet ist, sorgt für die automatische Erneuerung der diversen Verarbeitungsbäder in den Prozessoren sowie die Entsorgung der entstehenden Abfallprodukte.

Vom Printer P sind hier nur die für das Verständnis der Erfindung wichtigen Elemente dargestellt. Es sind dies eine (hier körperlich an den Filmprozessor FP angebaute) Kopierlichtquelle 1, eine Filmbühne 2 zur Positionierung des zu kopierenden Films im Abbildungsstrahlengang 3, eine Abbildungsoptik 4, eine Papierbühne 5 zur Positionierung des fotografischen Kopiermaterials K, ein Messer 6 zum Abschneiden von einzelnen Blättern B vom in einer Papierkassette 7 befindlichen, zu einem Wickel aufgerollten Kopiermaterial K. Die Papierkassette 7 ist in bekannter Weise an den Printer P an- und abkoppelbar. Ferner sind Transportmittel in Form von Walzen 8-14 und Förderbändern 51 vorhanden, welche das Kopiermaterial K aus der Kassette 7 herausziehen, nach dem Abschneiden der einzelnen Blätter B diese auf der Papierbühne 5 (Kopierebene) in Kopierstellung positionieren und schliesslich nach erfolgter Belichtung an einen noch zu beschreibenden Blattwender ST abgeben. Sämtliche Funktionen des Printers P laufen selbstverständlich unter der Kontrolle einer elektronischen Steuerung ab, welche hier der Uebersichtlichkeit halber nicht dargestellt ist.

Der an sich ebenfalls herkömmliche Papierprozessor PP weist eine Reihe von hintereinander angeordneten Behandlungstanks 15-17, 17a auf, durch die die einzelnen belichteten Kopiermaterial-Blätter in bekannter Weise in einer mäanderförmigen Bahn 18 hindurchgeführt werden. Von den dazu notwendigen Transportmitteln sind in der Zeichnung nur einige Transportwalzen 19-23, 23a schematisch angedeutet. Die entwickelten Blätter verlassen den Papierprozessor PP an dessen Ausgang 24 und gelangen von dort unmittelbar in den Trockner D, wo sie nach erfolgter Trocknung entnommen werden können. Auch beim Papierprozessor PP wie auch bei allen übrigen Komponenten des Mini-Lab's verlaufen natürlich alle Funktionen automatisch unter der Kontrolle einer elektronischen Steuerung.

Der Aufbau und die Funktionsweise des Filmprozessors FP, des Trockners D und der Vor- und Entsorgungsteil R sind für die vorliegende Erfindung unerheblich und benötigen daher keine spezielle Erläuterung.

Der zentrale Punkt des erfindungsgemässen Mini-Lab's ist der schon angesprochene Blattwender ST. Dieser besteht im wesentlichen aus einem (hier) zwölf paarweise angeordnete Walzen 31-42 umfassenden Walzenrack (Fig. 3, 5), welches um eine vertikale Achse A um einen Winkel ω' von 90° schwenkbar angeordnet ist (Fig. 1). Die auf der selben Rackseite befindlichen Walzen 37-42 (Fig. 3, 5) sind über einen (Zahn-)Riemen 43 kinematisch verbunden. Zum Verschwenken des Walzenracks ist ein Schwenkantrieb (Motor oder Magnet) 44 vorgesehen (Fig. 4). In der einen Schwenkstellung des Walzenracks (Fig. 1 und 3) liegen seine Walzen 31-42 parallel zu den Transportwalzen 8-14 des Printers P, in der anderen Schwenkstellung liegen sie parallel zu den Transportwalzen 19-23 des Papierprozessors PP.

Die räumlichen Verhältnisse sind in Fig. 2 schematisch verdeutlicht. Hierin sind mit t₁ und t₂ die Transportebenen des Printers P und des Papierprozessors PP bezeichnet. Die Transportbahnen der Kopiermaterial-Blätter sind zur Verdeutlichung als (in Wirklichkeit natürlich nicht existierende) Bänder b₁ und b₂ dargestellt. Die Transportebenen t₁ und t₂ werden je durch einen beliebigen Bewegungsrichtungsvektor r₁ bzw. r₂ und durch eine beliebige Normale n₁ bzw. n₂ auf die Transportbahnen b₁ und b₂ aufgespannt. Selbstverständlich gibt es unendlich viele Transportebenen, die jedoch offensichtlich alle zu t₁ bzw. t₂ parallel sind. Für das Verständnis der Erfindung kommt es nicht auf die absolute Lage, sondern nur auf die gegenseitige Orientierung der Transportebenen t₁ und t₂ an.

Gemäss einem Grundgedanken der Erfindung sind der Printer P und der Papierprozessor PP im wesentlichen etwa im rechten Winkel zueinander angeordnet, was bedeutet, dass ihre jeweiligen Transportebenen t₁ bzw. t₂ in eben diesem rechten Winkel ω zueinander stehen. Die Schnittlinie der beiden Transportebenen ist in Fig. 2 mit s bezeichnet. Die Schwenkachse A des durch ein Rechteck symbolisierten Blattwenders bzw. Walzenracks ST ist paralle zur Schnittlinie s angeordnet, wodurch sich die oben genannte Bewegungsgeometrie für die Walzen des Blattwenders ST in Bezug auf diejenigen des Printers P und des Papierprozessors PP ergibt, wenn die Walzen des Blattwenders senkrecht zu seiner Schwenkachse A stehen.

Die Walzen 31-42 des Blattwenders ST, an deren Stelle im übrigen ohne weiteres auch Räder, Scheiben oder dergleichen vorgesehen sein könnten, besitzen keinen eigenen Antrieb. Sie werden vielmehr, je nach Stellung, an die Transportmittel entweder des Printers P oder des Papierprozessors PP angekoppelt und von diesem mit angetrieben. Dazu ist der Printer P mit einem federbelasteten Antriebsrad 25 versehen, welches in der in Fig. 3 gezeigten Stellung des Walzenracks federnd an einem mit dessen unterster Walze 42 verbundenen Kopplungsrad 45 (Fig. 4) anliegt und dieses antreibt. Analog ist mit der obersten Walze 37 des Racks ein weiteres Kopplungsrad 46 drehfest verbunden, welches in der in Fig. 4 gezeigten Stellung des Blattwenders ST mit einem am Papierprozessor PP vorgesehenen, ebenfalls federbelasteten Antriebsrad 26 in Eingriff steht (Fig. 5). Die beiden Antriebsräder 25 und 26 stehen jeweils mit den Transportwalzen des Printers P bzw. des Papierprozessors PP in kinematischer Verbindung und drehen sich entsprechend.

Der Blattwender ST stellt die Verbindung zwischen dem Printer P und dem Papierprozessor PP her. In seiner in Fig. 1 und 3 gezeigten Schwenkstellung nimmt er jeweils ein aus dem Printer P (zwischen dessen Transportwalzen 12 und 14 vertikal nach oben austretendes) Blatt belichteten Kopiermaterials auf und gibt es in seiner anderen, in den Fig. 4 und 5 dargestellten Schwenkstellung an den Papierprozessor PP ab, wo es mittels dessen Eintrittswalzenpaars 19/20 erfasst und weitertransportiert wird. Dabei erfüllt der - lichtdicht ausgebildete - Blattwender ST noch weitere wichtige Funktionen. Er wirkt zum einen als Pufferspeicher zwischen Printer P und Papierprozessor PP und entkoppelt diese beiden Komponenten arbeitstaktmässig. Der Transport des Kopiermaterials erfolgt im Printer üblicherweise wesentlich schneller als im Papierprozessor. Durch diese spezielle Antriebsart der Walzen des Blattwenders ST können nun die einzelnen Blätter sehr einfach mit der relativ hohen Geschwindigkeit des Printers in das Walzenrack eingeführt und mit der relativ niedrigen Geschwindigkeit des Papierprozessors dem Rack wieder entnommen werden. Während dieser Phase ist der Printer nicht durch den Blattwender blockiert und kann bereits wieder ein neues Blatt in Kopierposition bringen und belichten.

Das schnellere Einfahren und langsamere Austragen der Blätter aus dem Blattwender ST könnte selbstverständlich auch durch einen eigenen Antrieb erreicht werden. Ein solcher wäre jedoch wesentlich aufwendiger.

Wie aus den Zeichnungen zu erkennen ist, befindet sich der Eingang 27 des Papierprozessors PP und diesser selbst oberhalb der Kopierebene 5 des Printers und öffnet sich nach unten. Dadurch können allenfalls entstehende Chemikalien-Dämpfe am Eintreten in den empfindlichen Printerraum gehindert werden. Anderseits ermöglicht die tiefliegende Anordnung der Kopierebene 5 die aus vielen Gründen bevorzugte Belichtung von oben nach unten mit geradem, ungestörtem Belichtungsstrahlengang sowie die für den Bediener (aus Gewichtsgründen) erwünschte Anordnung der Papierkassette 7 am Boden. Der Blattwender ST bewirkt nun nicht nur die aufgrund der rechtwinkligen Anordnung von Printer und Papierprozessor erforderliche Umlenkung der belichteten Kopiermaterial-Blätter, sondern überbrückt gleichzeitig auch den durch die auch aus anderen Gründen günstige und erwünschte hohe Anordnung des Papierprozessors gegebenen Niveauunterschied zwischen Printer und Papierprozessor.

Der Blattwender ST hat aber noch eine weitere wichtige Funktion. Im Printer P liegt das Kopiermaterial K mit der lichtempfindlichen Schichtseite nach oben, was in Fig. 2 durch die vollen Punkte 50 angedeutet ist. Die Rückseite des Kopiermaterials ist durch Ringe 51 symbolisiert. Im Papierprozessor PP hingegen hat es sich als vorteilhaft erweisen, wenn das fotografische Material so geführt wird, dass es in den einzelnen Behandlungstanks mit seiner Schichtseite nach aussen zu liegen kommt, die Schichtseite also den Tankwänden zugewandt ist. Bei herkömmlichen Minilab's konnten bisher beide Forderungen nicht gleichzeitig erfüllt werden. Das heisst, wenn im Printer von oben nach unten belichtet wurde, dann lief das Kopiermaterial im Papierprozessor mit der Schichtseite nach innen. Wenn aber das Kopiermaterial im Papierprozessor die erwünschte Lage einnahm, dann war dazu im Printer der umgekehrte Strahlengang, also von unten nach oben erforderlich. Letzteres ist jedoch aus den vorstehend genannten Gründen unvorteilhaft.

Der erfindungsgemässe Blattwender ST räumt nun auch diese Schwierigkeit auf sehr einfache Weise aus, indem er die Kopiermaterial-Blätter automatisch so wendet, dass er sie in der richtigen Orientierung an den Papierprozessor PP übergibt.

Es versteht sich, dass die Schwenkbewegung des Blattwenders ST mit dem Printer P synchronisiert sein muss. Die dafür nötige elektronische Steuerung die mit IR-Lichtschranken oder anderen Positionssensoren zusammenarbeitet, ist für den Fachmann klar und bedarf deshalb keiner Erläuterung.

## Patentansprüche

1. Vorrichtung zur Herstellung von fotografischen Kopien mit einem Printer (P) und einem mit diesem zu einer baulichen Einheit zusammengefügten Papierprozessor (PP) für Einzelblätter sowie einer Transporteinrichtung (8-14, 31-42, 19-23), um fotografisches Kopiermaterial (K) blattweise durch den Printer (P), von diesem zum Papierprozessor (PP) und dann durch diesen zu transportieren, durch gekennzeichnet, dass Printer (P) und Papierprozessor (PP), bezogen auf ihre jeweiligen, durch die Transportrichtungen (r₁, r₂) des Kopiermaterials (K) und eine beliebige Normale (n₁, n₂) auf das Kopiermaterial innerhalb des Printers bzw. des Papierprozessors definierten Transportebenen (t₁, t₂), in einem Winkel (ω) von vorzugsweise etwa 90° zueinander angeordnet sind, und dass die Transporteinrichtung (8-14, 31-42, 19-23) einen Blattwender (ST) unmfasst, welcher vom Printer (P) kommende Kopiermaterial-Blätter (B) aufnimmt, um eine zur Schnittlinie (s) der genannten Transportebenen (t₁, t₂) parallele Schwenkachse (A) verschwenkt und dann dem Papierprozessor (PP) zuführt.

2. Vorrichtung nach Anspruch 1, dadurch gekennzeichnet, dass der Blattwender (ST) als Puffer zur Geschwindigkeits-Anpassung von Printer (P) und Papierprozessor (PP) ausgebildet ist.

3. Vorrichtung nach Anspruch 2, dadurch gekennzeichnet, dass der Blattwender (ST) mit Transportmitteln (31-42) zum Aufnehmen und Abgeben eines Kopiermaterial-Blatts (b) versehen ist, wobei diese Transportmittel beim Aufnehmen eines Blatts vom Printer (P) mit der Arbeitsgeschwindigkeit des letzteren und beim Abgeben eines Blatts an den Papierprozessor (PP) mit der Arbeitsgeschwindigkeit des Papierprozessors arbeiten.

4. Vorrichtung nach Anspruch 3, dadurch gekennzeichnet, dass Printer (P) und Papierprozessor (PP) von einander unabhängige Kopiermaterial-Transportmittel (8-14, 19-23) aufweisen, und dass die Transportmittel (31-42) des Blattwenders (ST) beim Aufnehmen eines Blatts (B) an die Kopiermaterial-Transportmittel (8-14) des Printers (P) und beim Abgeben eines Blatts an die Kopiermaterial-Transportmittel (19-23) des Papierprozessors (PP) angekoppelt und von diesen angetrieben sind.

5. Vorrichtung nach einem der Ansprüche 1-4, dadurch gekennzeichnet, dass der Eingang (27) des Papierprozessors (PP) höher liegt als die Belichtungsebene (Papierebene) (5) des Printers (P), und dass der Blattwender (ST) gleichzeitig so ausgebildet und angeordnet ist, dass er den Niveauunterschied zwischen Papierebene (5) und Papierprozessoreingang (27) überbrückt.

6. Vorrichtung nach einem der Ansprüche 1-5, dadurch gekennzeichnet, dass das Kopiermaterial (K) innerhalb des Printers (P) mit seiner lichtempfindlichen Schichtseite (50) nach oben und innerhalb des Papierprozessors (PP) derart transportiert wird, dass die Schichtseite in den Verarbeitungstanks (15-17a) deren Wänden zugewandt ist.

7. Vorrichtung nach einem der Ansprüche 1-6, dadurch gekennzeichnet, dass ein mit dem Printer (P) synchronisierter Schwenkantrieb (44) für den Blattwender (ST) vorgesehen ist.

8. Vorrichtung nach einem der Ansprüche 1-7, dadurch gekennzeichnet, dass der Blattwender (ST) ein um die genannte Schwenkachse (A) schwenkbares Walzenrack mit parallelen, paarweise angeordneteen, untereinander wenigstens teilweise kinematisch verbundenen Walzen (31-42) ist, die senkrecht zur Schwenkachse (A) stehen, und dass der Printer (P) und der Papierprozessor (PP) mit von ihren jeweiligen Kopiermaterial-Transportmitteln (8-14, 19-23) angetriebenen Koppelwalzen oder -rädern (25, 26) versehen sind, an die die Walzen (31-42) des Walzenracks durch Verschwenken desselben selektiv kinematisch ankoppelbar sind.

9. Vorrichtung nach einem der Ansprüche 1-8, dadurch gekennzeichnet, dass das Kopiermaterial (K) in den Papierprozessor (PP) von unten nach oben einführbar ist.

10. Vorrichtung nach einem der Ansprüche 1-9, dadurch gekennzeichnet, dass sie zusätzlich noch einen Filmentwickler (FP) sowie Mittel zum Transport von fotografischem Filmmaterial durch den Entwickler aufweist.

11. Vorrichtung nach Anspruch 10, dadurch gekennzeichnet, dass der Filmentwickler und der Papierprozessor (PP) parallel nebeneinander liegen und dass der Printer (P) quer vor ihnen angeordnet ist.

12. Vorrichtung nach Anspruch 11, dadurch gekennzeichnet, dass sie ferner einen Trockner (D) für Film und Kopiermaterial aufweist, welcher auf der dem Printer (P) gegenüberliegenden Seite des Filmentwicklers (FP) und des Papierprozessors (PP) angeordnet ist.

## Claims

1. An apparatus for the production of photographic copies comprising a printer (P) and a paper processor (PP) for individual sheets, combined into a single structural unit, conveyor means (8-14, 31-42, 19-23) for transporting photographic copy material (K) sheet by sheet through the printer (P) and from there to and through the paper processor (PP), wherein the printer (P) and the paper processor (PP) are arranged at an angle (ω) of preferably about 90° to each other with respect to their respective transport planes (t₁, t₂) defined by the directions of transport (r₁, r₂) of the copy material (K) and an arbitrary normal (n₁, n₂) to the copy material within said printer and said paper processor, and wherein the conveyor means (8-14, 31-42, 19-23) comprise a sheet turner (ST) for taking sheets (B) of copy material from the printer (P), pivoting the sheets around a pivot axis (A) parallel to the intersection line (s) of said transport planes (t₁, t₂) and then transferring the sheets to the paper processor (PP).

2. An apparatus according to claim 1, wherein the sheet turner (ST) is designed as a buffer for adapting the speeds of the printer (P) and the paper processor (PP) to each other.

3. An apparatus according to claim 2, wherein the sheet turner (ST) is provided with conveyor means (31-42) for taking and delivering a sheet (b) of copy material, said conveyor means operating at the working speed of the printer (P) when taking a sheet from the latter and at the working speed of the paper processor (PP) when delivering a sheet to said paper processor.

4. An apparatus according to claim 3, wherein the printer (P) and the paper processor (PP) are provided with copy material conveyor means (8-14, 19-23) that are independent of each other and wherein the conveyor means (31-42) of the sheet turner (ST) are connected with and driven by the copy material conveyor means (8-14) of the printer (P) when taking a sheet (B) and are connected with and driven by the copy material conveyor means (19-23) of the paper processor (PP) when delivering a sheet.

5. An apparatus according to any one of claims 1 to 4, wherein the inlet (27) of the paper processor (PP) is located higher than the exposure plane (plane of the paper) (5) of the printer (P), and wherein the sheet turner (ST) is simultaneously so constructed and arranged that it bridges the difference in height between the plane of the paper (5) and the paper processor inlet (27).

6. An apparatus according to any one of claims 1 to 5, wherein the copy material (K) is transported within the printer (P), with a light-sensitive coated side (50) facing up, and within the paper processor (PP) in such a manner that, in the processing tanks (15-17a), the coated side faces the walls of said processing tanks.

7. An apparatus according to any one of claims 1 to 6, wherein a pivot drive (44) synchronised with the printer (P) is provided for the sheet turner (ST).

8. An apparatus according to any one of claims 1 to 7, wherein the sheet turner (ST) is a roll rack which is pivotable about said pivot axis (A) and which comprises parallel rolls (31-42) arranged in pairs and kinematically connected to each other at least in part, said rolls being located perpendicular to the pivot axis (A), and wherein the printer (P) and the paper processor (PP) are provided with coupling rolls or wheels (25, 26) which are driven by their respective copy material conveyor means (8-14, 19-23) and to which the rolls (31-42) of the roll rack can be selectively coupled kinematically by pivoting said roll rack.

9. An apparatus according to any one of claims 1 to 8, wherein the copy material (K) can be introduced into the paper processor (PP) upwardly from below.

10. An apparatus according to any one of claims 1 to 9, which additionally comprises a film developer (FP) and means for transporting photographic film material through the developer.

11. An apparatus according to claim 10, wherein the film developer and the paper processor (PP) are located parallel to each other and the printer (P) is located transversely in front of them.

12. An apparatus according to claim 11, which further comprises a dryer (D) for film and copy material, said dryer being located on the side of the film developer (FP) and the paper processor (PP) which is opposite the printer (P).

## Revendications

1. Appareil pour obtenir des tirages photographiques, comportant une tireuse (P) et un dispositif (PP) de traitement du papier pour feuilles individuelles, regroupé avec la tireuse pour donner un ensemble monté, ainsi qu'un dispositif de transport (8-14, 31-42, 19-23) pour transporter, feuille par feuille, le matériau (K) de support pour tirage photographique à travers la tireuse (P), de celle-ci vers le dispositif (PP) de traitement du papier, puis à travers celui-ci, appareil caractérisé par le fait que la tireuse (P) et le dispositif (PP) de traitement de papier, en ce qui concerne leurs plans respectifs de transport (t₁, t₂), définis , a l'intérieur de la tireuse et du dispositif de traitement du papier, par les directions de transport (r₁, r₂) du matériau (K) de support pour tirage et par une normale quelconque (n₁, n₂) au matériau de support pour tirage, sont disposés, l'un par rapport à l'autre, sous un angle (ω) valant de préférence environ 90°, et par le fait que le dispositif de transport (8-14, 31-42, 19-23) comporte un vireur de feuilles (ST) qui reprend les feuilles (B) de matériau pour tirage venant de la tireuse (P), les fait pivoter autour d'un axe de pivotement (A) parallèle à l'intersection (s) des plans de transport mentionnés (t₁, t₂), puis les amène au dispositif (PP) de traitement du papier.

2. Appareil selon la revendication 1, caractérisé par le fait que le vireur de feuille (ST) est conçu sous forme de magasin tampon pour accorder la vitesse de la tireuse (P) et celle du dispositif (PP) de traitement du papier.

3. Appareil selon la revendication 2, caractérisé par le fait que le vireur de feuille (ST) est muni de moyens de transport (31-42) pour reprendre et transmettre une feuille (b) de matériau de support pour tirage, ces moyens de transport travaillant, dans le cas de la reprise d'une feuille provenant de la tireuse (P), avec la vitesse de travail de cette dernière et, dans le cas de la transmission d'une feuille au dispositif (PP) de traitement du papier, avec la vitesse de travail de ce dispositif de traitement du papier.

4. Appareil selon la revendication 3, caractérisé par le fait que la tireuse (P) et le dispositif (PP) de traitement du papier présentent des moyens (8-14, 19-23) de transport du matériau de support pour tirage indépendants l'un de l'autre, et par le fait que, lors de la reprise d'une feuille (B), les moyens de transport (31-42) du vireur de feuille (ST) sont couplés aux moyens (8-14) de transport du matériau de support pour tirage de la tireuse (P) et entraînés par eux et, lors de la transmission d'une feuille, sont couplés aux moyens (19-23) de transport du matériau de support pour tirage du dispositif (PP) de traitement du papier et entraînés par eux.

5. Appareil selon l'une des revendications 1 à 4,, caractérisé par le fait que l'entrée (27) du dispositif (PP) de traitement du papier est située plus haut que le plan d'exposition (plan du papier) (5) de la tireuse (P) et par le fait que le vireur de feuille (ST) est, simultanément, conçu et disposé de façon à franchir la différence de niveau entre le plan du papier (5) et l'entrée (27) du dispositif de traitement du papier.

6. Appareil selon l'une des revendications 1 à 5, caractérisé par le fait qu'à l'intérieur de la tireuse (P), le matériau (K) de support pour tirage est transporté avec sa face (50) contenant la couche sensible à la lumière vers le haut et, à l'intérieur du dispositif (PP) de traitement du papier, de façon telle que, dans les cuves de traitement (15-17a), cette face contenant la couche sensible soit orientée vers leurs parois.

7. Appareil selon l'une des revendications 1 à 6, caractérisé par le fait qu'il est prévu pour le vireur de feuille (ST) un mécanisme de pivotement (44) synchronisé avec la tireuse (P).

8. Appareil selon l'une des revendications 1 à 7, caractérisé par le fait que le vireur de feuille (ST) est un portoir à rouleaux, qui peut pivoter autour de l'axe de pivotement mentionné (A) et comporte des rouleaux parallèles (31-42), qui sont disposés par paires, qui sont reliés cinématiquement au moins partiellement les uns aux autres et qui sont situés perpendiculairement à l'axe de pivotement (A), et par le fait que la tireuse (P) et le dispositif (PP) de traitement du papier sont munis de rouleaux ou de galets de couplage (25, 26), qui sont entraînés par leurs moyens respectifs (8-14, 19-23) de transport du matériau de support pour tirage et auxquels les rouleaux (31-42) du portoir à rouleaux peuvent sélectivement se coupler cinématiquement par pivotement de ce portoir.

9. Appareil selon l'une des revendications 1 à 8, caractérisé par le fait que l'on peut introduire le matériel (K) de support pour tirage dans le dispositif (PP) de traitement de papier d'en bas vers le haut.

10. Appareil selon l'une des revendications 1 à 9, caractérisé par le fait qu'il présente en outre encore un dispositif (FP) de développement du film ainsi que des moyens pour transporter le matériau pour film photographique à travers le dispositif de développement.

11. Appareil selon la revendication 10, caractérisé par le fait que le dispositif de développement du film et le dispositif (PP) de traitement du papier sont situés parallèlement l'un à l'autre et par le fait que la tireuse (P) est disposée transversalement devant eux.

12. Appareil selon la revendication 11, caractérisé par le fait qu'il présente en outre, pour le film et pour le matériau pour tirage, un séchoir (D), qui est disposé du côté du dispositif (FP) de développement du film et du dispositif (PP) de traitement du papier opposé à la tireuse (P).
